# EUROPÄISCHE PATENTSCHRIFT

(11) **EP 2 514 933 B1**
(45) Veröffentlichungstag und Bekanntmachung des Hinweises auf die Patenterteilung: **15.03.2017**
(21) Anmeldenummer: 11003288.5
(22) Anmeldetag: 19.04.2011
(51) Int. Cl.: F01K 25/10, F04C 29/02, F01C 21/04, F01C 1/02, F01C 1/12, F01C 1/16, F01C 1/344

(54) **Hochdruckseitige Abtrennung von flüssigem Schmierstoff zur Schmierung volumetrisch arbeitender Expansionsmaschinen**
High pressure separation of liquid lubricant to lubricate volumetric expansion machines
Séparation du côté haute pression de lubrifiant liquide pour la lubrification de machines d'expansion fonctionnant de manière volumétrique

(43) Veröffentlichungstag der Anmeldung: 24.10.2012
(73) Patentinhaber: Orcan Energy AG, 81379 München (DE)
(72) Erfinder: Aumann, Richard, 85747 Garching (DE); Schuster, Andreas, 85747 Garching (DE); Sichert, Andreas, 85747 Garching (DE)
(74) Vertreter: Grünecker Patent- und Rechtsanwälte PartG mbB

(56) Entgegenhaltungen:
- WO-A2-2006/131759
- DE-A1-102008 050 137
- JP-A- 2009 138 684

## Beschreibung

### Gebiet der Erfindung

Die vorliegende Erfindung betrifft volumetrisch arbeitende Expansionsmaschinen und insbesondere Verfahren und Vorrichtungen zur Schmierung derselben.

### Stand der Technik

Der Betrieb von Expansionsmaschinen, wie z.B. Dampfturbinen und beispielsweise mit Hilfe des Organic Rankine Cycle (ORC)-Verfahrens zur Erzeugung elektrischer Energie durch den Einsatz organischer Medien, beispielsweise organischer Medien mit niedriger Verdampfungstemperatur, die bei gleichen Temperaturen verglichen mit Wasser als Arbeitsmedium im allgemeinen höhere Verdampfungsdrücke aufweisen, ist im Stand der Technik bekannt. ORC-Anlagen stellen eine Realisierung des Clausius-Rankine-Kreisprozesses dar, in dem beispielsweise prinzipiell über adiabatische und isobare Zustandsänderungen eines Arbeitsmediums elektrische Energie gewonnen wird. Über Verdampfung, Expansion und anschließende Kondensation des Arbeitsmediums wird hierbei mechanische Energie gewonnen und in elektrische Energie gewandelt. Prinzipiell wird das Arbeitsmedium durch eine Speisepumpe auf Betriebsdruck gebracht, und es wird ihm in einem Verdampfer Energie in Form von Wärme, die durch eine Verbrennung oder einen Abwärmestrom zur Verfügung gestellt wird, zugeführt. Vom Verdampfer aus strömt das Arbeitsmedium über ein Druckrohr zu einer Expansionsmaschine, in der es auf einen niedrigeren Druck entspannt wird. Im Anschluss strömt der entspannte Arbeitsmediumsdampf durch einen Kondensator, in welchem ein Wärmeaustausch zwischen dem dampfförmigen Arbeitsmedium und einem Kühlmedium stattfindet, wonach das auskondensierte Arbeitsmedium durch eine Speisepumpe zu dem Verdampfer in einem Kreisprozess zurückgeführt wird.

Eine besondere Klasse von Expansionsmaschinen stellen volumetrisch arbeitende Expansionsmaschinen dar, die auch als Verdrängungsexpansionsmaschinen bezeichnet werden, eine Arbeitskammer umfassen und während einer Volumenzunahme dieser Arbeitskammer während der Entspannung des Arbeitsmediums Arbeit verrichten. Diese Expansionsmaschinen sind beispielsweise in Form von Kolbenexpansionsmaschinen, Schraubenexpansionsmaschinen oder Scrollexpandern realisiert. Derartige volumetrisch arbeitende Expansionsmaschinen werden insbesondere in ORC-Systemen kleiner Leistungsklasse (z.B. 1 bis 500kW elektrische Leistung) eingesetzt. Im Gegensatz zu Turbinen erfordern volumetrisch arbeitende Expansionsmaschinen jedoch eine Schmierung durch ein Schmiermittel insbesondere des Kolbens bzw. der sich aufeinander abwälzenden Profile (Flanken) des Expansionsraums sowie der Wälzlager und der gleitenden Wände der Arbeitskammer. Es bedarf also eine Schmierung der Lagerstellen und der sich berührenden Flanken. Die Verwendung eines Schmiermittels führt vorteilhafterweise auch zu einer Abdichtung des Arbeitsraums der Expansionsmaschine, wodurch weniger Dampf durch Überströmen innerhalb der Expansionsmaschine verloren geht und somit der Wirkungsgrad erhöht wird. Vorteilhaft ist die Schmierung mit Öl, wobei Öl und Frischdampf die Expansionsmaschine gemeinsam passieren, was eine nachfolgende Trennung von Öl und Dampf notwendig macht.

In der Kältetechnik kann die Schmierung einfach realisiert werden. Man gibt hier ein lösliches Öl zum Arbeitsmedium. Am Auslass der Kompressionsmaschine liegt das Öl als fein verteilte Tröpfchen im komprimierten Dampf vor. Der unter hohem Druck stehende Dampf-Öl-Spray wird nun durch einen Ölabscheider geleitet, wo Öl durch einen Zyklon abgeschieden wird und das Kältemittel den Ölabscheider dampfförmig in Richtung Kondensator verlässt. Das Öl liegt nun bei hohem Druck vor und kann direkt in den Einlassbereich der Kompressionsmaschine eingedüst sowie zu den Lagern geleitet werden. Das Öl wird mit dem Niederdruckdampf mitgerissen, gemeinsam mit dem Dampf auf hohen Druck gebracht und kann dann wiederum im Ölabscheider abgetrennt werden.

Aus dem Verfahren zur Schmierung von Kompressoren leitete sich ein Verfahren zur Schmierung von Expansionsmaschinen ab. Hierbei wird dem Arbeitsmedium Öl beigegeben. Die Trennung von Öl und Dampf findet ebenfalls am Auslass der Expansionsmaschine in einem Ölabscheider statt. Da bei der Expansion am Auslass ein geringerer Druck als am Einlass herrscht, muss das Öl durch eine Ölkreispumpe auf Frischdampfdruck gebracht werden, um das Öl am Einlass in den Frischdampf zur Flankenschmierung eindüsen zu können. Weiterhin müssen auch hier die Lagerstellen mit Öl versorgt werden. Figur 1 stellt eine Prinzipskizze eines solchen Schmiersystems des Stands der Technik dar. Ein Arbeitsmedium wird von einem Verdampfer 1 zu einer Expansionsmaschine 2 geliefert. In der Expansionsmaschine 2 wird das dampfförmige Arbeitsmedium entspannt und es wird über einen Generator 3 die freigewordene Energie in elektrische Energie gewandelt. Über eine Ölkreispumpe 4 wird der Expansionsmaschine 2 ein Schmiermittel, beispielsweise ein Schmieröl, zugeführt. Das Schmiermittel dient in der Expansionsmaschine der Lagerschmierung L und der Flankenschmierung F. Das Schmiermittel verlässt gemeinsam mit dem entspannten Arbeitsmedium die Expansionsmaschine 2. Das Schmiermittel liegt in Form eines fein verteilten Ölnebels im entspannten Arbeitsmedium vor und wird in einem Ölabscheider 5 vom Arbeitsmedium getrennt, so dass dieses im Wesentlichen ölfrei aus dem Ölabscheider 5 zu einem Kondensator 6 geliefert wird. Das kondensierte Arbeitsmedium wird durch eine Speisepumpe 7 dem Verdampfer 1 wieder zugeführt. Das rückgewonnene Öl wird über die Ölkreispumpe 4 der Expansionsmaschine 2 wieder zugeführt.

Das Schmiersystem des Stands der Technik weist jedoch die folgenden Nachteile auf. Da das Schmiermittel (Schmieröl) auf der Niederdruckseite nach Passieren der Expansionsmaschine 2 abgetrennt wird, ist das Vorsehen der Ölkreispumpe 4 erforderlich, die, da das Schmiermittel auf der Hochdruckseite der Expansionsmaschine 2 zuzuführen ist, die gleiche Druckdifferenz wie die das Arbeitsmedium transportierende Speisepumpe 7 zu überwinden hat, woraus ein hoher apparativer Aufwand mit entsprechenden Kosten resultiert. Zudem ist ein relativ großer Ölabscheider 5 vonnöten, da der die Expansionsmaschine 2 verlassende Abdampf eine im Vergleich zum der Expansionsmaschine 2 zugeführten Frischdampf geringere Dichte, beispielsweise um mehr als eine Größenordnung geringere Dichte, aufweist. Dadurch entsteht ein großer Materialaufwand mit entsprechend hohen Kosten. Durch das große Volumen ist eine große Füllmenge an relativ hochpreisigem Öl notwendig. Weiterhin wird die Trennung des Schmiermittels von dem Abdampf des Arbeitsmediums mithilfe von Zyklonabscheidern oder Prallplatten, stets unter signifikanter Richtungsänderung des das Schmiermittel enthaltenden Abdampfstroms, ausgeführt, wodurch, kombiniert mit den relativ großen Volumina der Abdampfströmung, Druckverluste auftreten, die zu einem auf die Expansionsmaschine 2 wirkenden Gegendruck und damit zu einer Verringerung des Wirkungsgrads derselben führen. Da das Öl auf niedrigem Druckniveau vorliegt, muss eine zusätzliche Pumpe, die Ölkreispumpe, eingesetzt werden.

Zudem weist der relativ große Ölabscheider 5 aufgrund der relativ großen Masse bzw. des relativ großen Volumens des Abdampfes eine gewisse Trägheit auf, die sich beim Anfahren der Anlage oder Lastwechseln unvorteilhaft auswirkt. Auch verringert das dem Frischdampf i.a. im flüssigen Zustand mit ungefähr der Temperatur des Abdampfes in den Frischdampf eingedüste Schmiermittel in unerwünschter Weise die Frischdampftemperatur und Frischdampfenthalpie, was die erzielbare Arbeit reduziert.
JP 2009 138684 A offenbart eine Vorrichtung zur Schmierung einer Expansionsmaschine, bei welchem ein Ölabscheider zwischen einer Arbeitspumpe und einer Expansionsmaschine angeordnet ist. Dabei scheidet der Ölabscheider Schmieröl aus dem Arbeitsmedium ab, um es über einen Ölspeichertank und Schmierölleitungen der Arbeitspumpe und der Expansionsmaschine zuzuführen.
WO 2006/131759 A2 offenbart eine Rankine-Maschine, wobei ein Abscheider so zwischen einem Verdampfer und der Expansionsmaschine angeordnet ist, dass die Dampfkomponente von der flüssigen Komponente des von dem Verdampfer gelieferten Arbeitsmediums getrennt wird.
DE 10 2008 050 137 A1 lehrt eine Einrichtung zur Nutzung von Abwärme eines Verbrennungsmotors, umfassend eine Schmiermittelversorgungseinrichtung, welche über eine Schmiermittelableitung vom Verbrennungsmotor über einen Koaleszenzabscheider zur Abscheidung des Schmiermittels versorgt wird.

Es besteht somit ein Bedarf dafür und es liegt somit der vorliegenden Erfindung als Aufgabe zugrunde, ein Verfahren zur Schmierung von volumetrisch arbeitenden Expansionsmaschinen bereitzustellen, in dem die oben genannten Probleme ausgeräumt oder zumindest gemildert werden.

### Beschreibung der Erfindung

Die oben genannte Aufgabe wird gelöst durch ein Verfahren zur Schmierung einer Expansionsmaschine in einer thermodynamischen Kreisprozessvorrichtung gemäß Anspruch 1. Hierbei umfasst die Kreisprozessvorrichtung in dem Verfahren die Expansionsmaschine, eine Speisepumpe, einen Schmiermittelabscheider und ein Arbeitsmedium mit einem Schmiermittel. Das Verfahren umfasst die folgenden Schritte. Das Arbeitsmedium wird mittels der Speisepumpe mit Druck beaufschlagt. Das mit Druck beaufschlagte Arbeitsmedium wird von der Speisepumpe an den Schmiermittelabscheider geliefert. Zumindest ein Teil des Schmiermittels wird aus dem Arbeitsmedium mit dem Schmiermittelabscheider abgeschieden. Zumindest ein Teil des abgeschiedenen Schmiermittels wird vom Schmiermittelabscheider an die Expansionsmaschine geliefert.

Im Gegensatz zum Stand der Technik wird erfindungsgemäß zumindest ein Teil des Schmiermittels aus dem durch die Speisepumpe mit Druck beaufschlagten Arbeitsmedium abgeschieden. Im Stand der Technik hingegen geschieht diese Abscheidung aus dem die Expansionsmaschine unmittelbar verlassenden Arbeitsmedium. Das Vorsehen einer Ölkreispumpe erübrigt sich in dem erfindungsgemäßen Verfahren, da das abgeschiedene Schmiermittel auf einem hohen Druckniveau vorliegt. Auch kann der Schmiermittelabscheider im Vergleich zum Stand der Technik kleiner ausgebildet werden, da die Trennung des Schmiermittels aus der Flüssigkeit mit hoher Dichte statt aus dem Abdampf erfolgt. Weiterhin wird die Frischdampftemperatur/-enthalpie erfindungsgemäß nicht in unerwünschter Weise durch Hinzufügen eines relativ kalten Schmiermittels herabgesenkt, da das abgeschiedene Schmiermittel vorzugsweise zur Schmierung des Lagers der Expansionsmaschine verwendet wird. Weitere Vorteile sind zum einen die passende niedrige Temperatur des der Expansionsmaschine vom Schmiermittelabscheider zugeführten Schmiermittels, was eine vorteilhafte Lagerkühlung bewirkt und zum anderen die schnelle Inbetriebnahme der thermodynamischen Kreisprozessvorrichtung aufgrund des gegenüber dem Stand der Technik geringeren Flüssigkeitsinventars.

Gemäß der Erfindung umfasst die Kreisprozessvorrichtung weiterhin einen Kondensator und einen Verdampfer und das erfindungsgemäße Verfahren umfasst weiterhin das Liefern des Arbeitsmediums von der Expansionsmaschine an den Kondensator, das Verflüssigen des Arbeitsmediums mit dem Kondensator, das Liefern des verflüssigten Arbeitsmediums von dem Kondensator an die Speisepumpe, das Liefern des von Schmiermittel abgereicherten Arbeitsmediums von dem Schmiermittelabscheider an den Verdampfer, das Verdampfen des von Schmiermittel abgereicherten Arbeitsmediums in dem Verdampfer, und das Liefern des verdampften Arbeitsmediums an die Expansionsmaschine.

Während gemäß der Erfindung zumindest ein Teil des abgeschiedenen Schmiermittels an Schmierstellen der Expansionsmaschine geliefert wird, wie beispielsweise an ein Lager, dient erfindungsgemäß ein in dem der Expansionsmaschine zugeführten Arbeitsmedium verbleibender Anteil des Schmiermittels der Schmierung aufeinander abwälzender oder gleitender Teile der Arbeitskammer der volumetrisch arbeitenden Expansionsmaschine (Flankenschmierung). Dabei hat der verbleibende Anteil des Schmiermittels die dazu passende Temperatur. Das verbleibende Schmiermittel wird nämlich im Verdampfer zusammen mit dem Arbeitsmedium aufgeheizt und verringert dadurch nicht den Energieinhalt des der Expansionsmaschine zugeführten Frischdampfs.

Gemäß einer Weiterbildung kann die Kreisprozessvorrichtung weiterhin einen Speisebehälter umfassen, und der Schritt des Lieferns des verflüssigten Arbeitsmediums von dem Kondensator an die Speisepumpe kann die Teilschritte (i) Liefern des verflüssigten Arbeitsmediums von dem Kondensator an den Speisebehälter und (ii) Liefern des Arbeitsmediums vom Speisebehälter an die Speisepumpe umfassen. Auf diese Weise wird ein Sammelbehälter für das Arbeitsmedium bereitgestellt, aus dem die Speisepumpe das Arbeitsmedium und das Schmiermittel absaugen kann.

Eine Weiterbildung der zuletzt genannten Weiterbildung umfasst das Liefern des Arbeitsmediums vom Speisebehälter an die Speisepumpe das gleichzeitige Absaugen einer schmiermittelarmen und einer schmiermittelreichen Phase des Arbeitsmediums aus dem Speisebehälter oder ein Mischen einer schmiermittelarmen und einer schmiermittelreichen Phase des Arbeitsmediums im Speisebehälter. Dadurch können negative Folgen einer Phasentrennung der zweiphasigen Suspension aus Arbeitsmedium und Schmiermittel im Speisebehälter auf den Betrieb der Kreisprozessvorrichtung vermieden werden. Aufgrund von Dichteunterschieden kann im Speisebehälter nach längerem Stillstand oder durch eine schnelle Trenngeschwindigkeit während des Betriebs eine derartige Phasentrennung (Entmischung) erfolgen, wobei es dann beispielsweise zu Problemen bei der Inbetriebnahme kommen kann, die jedoch durch diese Weiterbildung gelöst werden.

Gemäß einer Weiterbildung liegt das durch den Kondensator verflüssigte Arbeitsmedium in Form einer Suspension aus Arbeitsmittel und Schmiermittel vor, wobei insbesondere keine oder nur eine geringfügige Lösung von Schmiermittel im Arbeitsmittel stattfindet. Eine geringfügige Lösung ist dabei eine Lösung von weniger als 15%, vorzugsweise von weniger als 10%, höchstvorzugsweise von weniger als 5% von Schmiermittel im Arbeitsmittel. Auf diese Weise kann das Schmiermittel im Schmiermittelabscheider gut vom Arbeitsmittel getrennt werden.

Das abgeschiedene Schmiermittel kann aufgrund der Druckbeaufschlagung, insbesondere direkt und/oder ohne gepumpt zu werden, vorzugsweise zu Schmierstellen der Expansionsmaschine, insbesondere zu einem Lager der Expansionsmaschine, strömen; wobei vorzugsweise eine Regelung eines Volumenstroms des Schmiermittels zur Expansionsmaschine erfolgt. Dies erübrigt eine weitere Pumpe (Ölpumpe) und reduziert somit den konstruktiven Aufwand und die Kosten. Eine Regelung des Volumenstroms kann mittels eines Regelventils in einer Leitung zwischen dem Schmiermittelabscheider und der Expansionsmaschine erfolgen.

Gemäß einer anderen Weiterbildung wird eine Strömungsgeschwindigkeit des Arbeitsmediums in dem Schmiermittelabscheider reduziert. Dies begünstigt die Phasentrennung von Schmiermittel und Arbeitsmittel.

Das erfindungsgemäße Verfahren kann vorteilhafterweise zur Schmierung einer volmetrisch arbeitenden Expansionsmaschine einer Organic Rankine Cycle (ORC) - Anlage eingesetzt werden. Somit kann das Arbeitsmedium in Form eines organischen Arbeitsmittels bereitgestellt werden. Fluorierte Kohlenwasserstoffe können beispielsweise als Arbeitsmittel dienen. Während das Arbeitsmittel typischerweise im wesentlichen dampfförmig von dem Verdampfer zu der Expansionsmaschine geliefert wird, kann das abgereicherte Arbeitsmedium einen Anteil von Schmiermittel im flüssigen Zustand, beispielsweise in Form von Öltröpfchen, enthalten, die mit dem Dampf des Arbeitsmittels mitgerissen werden. Das Schmiermittel in Form von Öltröpfchen kann beispielsweise ein Kältemittelöl sein, welches in Kombination mit einem Arbeitmittel eine Mischungslücke aufweist (siehe auch detaillierte Beschreibung unten). Geeignete Kältemittelöle sind z.B. auf Polyalphaolefin-Basis (PAO, Basisflüssigkeit für Schmierstoffe, z.B. Rensio Synth 68 von Fuchs Europe Schmierstoffe GmbH) oder Alkylbenzol-Basis (z.B. Rensio SP 220 von Fuchs Europe Schmierstoffe GmbH) hergestellt.

Die oben genannte Aufgabe wird auch durch eine thermodynamische Kreisprozessvorrichtung gemäß Anspruch 8 gelöst. Die Kreisprozessvorrichtung umfasst: ein Arbeitsmedium mit einem Arbeitsmittel und einem Schmiermittel, eine Expansionsmaschine, eine Speisepumpe zum Druckbeaufschlagen des Arbeitsmediums, und ein Schmiermittelabscheider zum Abscheiden zumindest eines Teils des Schmiermittels aus dem Arbeitsmedium, wobei die Kreisprozessvorrichtung dazu ausgebildet ist, zumindest einen Teil des abgeschiedenen Schmiermittels vom Schmiermittelabscheider an die Expansionsmaschine zu liefern. Vorteile der erfindungsgemäßen Kreisprozessvorrichtung und deren Weiterbildungen sind analog zu dem erfindungsgemäßen Verfahren und dessen Weiterbildungen.
Die erfindungsgemäße thermodynamische Kreisprozessvorrichtung kann weiterhin umfassen: einen Kondensator zum Verflüssigen des Arbeitsmediums, und einen Verdampfer zum Verdampfen des von Schmiermittel abgereicherten Arbeitsmediums, wobei die Kreisprozessvorrichtung dazu ausgebildet ist, das Arbeitsmedium von der Expansionsmaschine an den Kondensator zu liefern, das von Schmiermittel abgereicherte Arbeitsmedium von dem Schmiermittelabscheider an den Verdampfer zu liefern, und das verdampfte Arbeitsmedium an die Expansionsmaschine zu liefern.
Die Kreisprozessvorrichtung kann weiterhin einen Speisebehälter umfassen, wobei die Kreisprozessvorrichtung dazu ausgebildet ist, das verflüssigte Arbeitsmedium von dem Kondensator an den Speisebehälter zu liefern und das Arbeitsmedium vom Speisebehälter an die Speisepumpe zu liefern.
Weiterhin kann eine Absaugvorrichtung zum Absaugen zumindest einer oben schwimmenden, schmiermittelreichen Phase des Arbeitsmediums in dem Speisebehälter vorgesehen sein oder es kann eine Absaugvorrichtung zum gleichzeitigen Absaugen einer schmiermittelarmen und einer schmiermittelreichen Phase des Arbeitsmediums aus dem Speisebehälter vorgesehen sein oder es kann eine Mischvorrichtung zum Mischen einer schmiermittelarmen und einer schmiermittelreichen Phase des Arbeitsmediums im Speisebehälter vorgesehen sein.

Die Kreisprozessvorrichtung kann eine Organic-Rankine-Cycle-Vorrichtung sein, in der ein organisches Arbeitsmedium Verwendung findet, und die Expansionsmaschine kann aus der Gruppe ausgewählt werden, die aus einer Kolbenexpansionsmaschine, Schraubenexpansionsmaschine, einem Scrollexpander, einer Flügelzellenmaschine und einem Rootsexpander besteht.

Der Schmiermittelabscheider kann weiterhin dazu ausgebildet sein, zumindest einen Teil des abgeschiedenen Schmiermittels der Expansionsmaschine entsprechenden Schmierstellen, wie zu schmierenden Lagern der Expansionsmaschine, zuzuführen. Insbesondere kann gemäß einer Weiterbildung eine Rohrleitung vorgesehen sein, in der das in dem Schmiermittelabscheider abgeschiedene Schmiermittel zu Schmierstellen der Expansionsmaschine, insbesondere zu einem Lager der Expansionsmaschine, geleitet wird; und wobei die Rohrleitung vorzugsweise ein Regelventil zur Volumenstromregelung des Schmiermittels aufweisen kann.

Weiterhin wird ein Dampfkraftwerk, beispielsweise ein Geothermie-Dampfkraftwerk oder ein Biomasseverbrennungs-Dampfkraftwerk, bereitgestellt, das die Vorrichtung gemäß einem der obigen Beispiele umfasst.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Zeichnungen

Figur 1 stellt ein Schmiersystem für eine volumetrische Expansionsmaschine gemäß dem Stand der Technik dar.
Figur 2 veranschaulicht beispielhaft ein Schmiersystem für eine volumetrische Expansionsmaschine gemäß der vorliegenden Erfindung.
Figur 3 stellt unterschiedliche Zustände des Arbeitsmediums im Speisebehälter schematisch dar.
Figur 4 veranschaulicht einen Speisebehälter mit Absauglanze zu gleichzeitigen Entnahme von ölreicher und ölarmer Phase.

### Ausführungsformen

Wie es in Figur 2 gezeigt ist, umfasst eine Schmiersystem für eine volumetrische Expansionsmaschine in einer thermodynamischen Kreisprozessvorrichtung gemäß einem Beispiel für die vorliegende Erfindung einen Schmiermittelabscheider (im Weiteren beispielhaft einen Ölabscheider) 10, der im Kreisprozess zwischen einer Speisepumpe 50 und einem Verdampfer 20 angeordnet ist. Der Verdampfer 20 erzeugt ein vollständig oder teilweise verdampftes Arbeitsmedium (Frischdampf), welches an eine Expansionsmaschine 30 geliefert wird, die durch das Arbeitsmedium angetrieben wird und in Zusammenwirken mit einem Generator 40 der Gewinnung elektrischer Energie dient. Das Arbeitmedium verlässt die Expansionsmaschine 30 als Schmierstoff-Arbeitsmittel-Spray und strömt zum Kondensator 60. Im Kondensator 60 erfolgt eine Verflüssigung des Arbeitsmediums, wobei keine oder nur eine geringfügige Lösung vom Schmiermittel im Arbeitsmittel stattfinden sollte. Das verflüssigte Arbeitsmedium wird vorzugsweise in einem Speisebehälter 70 gesammelt. Die Speisepumpe 50 saugt das flüssige Arbeitsmedium aus dem Speisebehälter 70, erhöht dessen Druck und befördert es in den Schmiermittelabscheider 10. Die Suspension aus Schmiermittel und Arbeitsmittel wird auf Frischdampfdruck gebracht. Das Arbeitsmedium besteht aus dem eigentlichen Arbeitsmittel und einem Schmiermittel. Das abgeschiedene Schmiermittel wird vom Schmiermittelabscheider 10 direkt, also ohne weitere Pumpe, an das Lager der Expansionsmaschine 30 zu dessen Schmierung und Kühlung geliefert. Das von Schmiermittel abgereicherte Arbeitsmedium wird dann wieder dem Verdampfer 20 zugeführt, und der Kreisprozess schließt sich.

Während im Stand der Technik, wie es oben mit Bezug auf Figur 1 beschrieben ist, eine Abscheidung des Schmiermittels aus dem Abdampfstrom - also niederdruckseitig - erfolgt, wird erfindungsgemäß zumindest ein Teil des Schmiermittels hochdruckseitig aus dem mit Schmiermittel versetzten Arbeitsmedium abgeschieden. Bei der Trennung des Schmiermittels vom Arbeitsmittel wird bevorzugt die unterschiedliche Dichte von Arbeitsmittel und Schmiermittel ausgenutzt. Einbauten im Schmiermittelabscheider 10 sowie eine Aufweitung des Querschnitts und eine damit einhergehende Reduktion der Strömungsgeschwindigkeit begünstigen die Phasentrennung. In der Regel kann das Schmiermittel im oberen Bereich des Schmiermittelabscheiders 10 abgeleitet werden. Da das abgeleitete Schmiermittel auf einem hohen Druckniveau vorliegt, kann es direkt z.B. über eine Rohrleitung an Lagerstellen der Expansionsmaschine 30 geleitet werden.

Aufgrund der geringfügigen Löslichkeit von Öl im Arbeitsmittel passiert ein Teil des Schmiermittels den Schmiermittelabscheider 10 und wird gemeinsam mit dem Arbeitsmittel zum Verdampfer 20 geleitet. Auch hier verlässt das Schmiermittel den Verdampfer 20 flüssig, jedoch auf Frischdampftemperatur. Das fein verteilte im Dampf vorliegende Schmiermittel sorgt für eine sichere Flankenschmierung in der Expansionsmaschine 30.

Folgende Vorteile der Erfindung sind zu nennen. Da eine Flüssigkeit mit hoher Dichte getrennt wird, ergibt sich eine kompakte Bauweise des Schmiermittelabscheiders 10. Es ergeben sich nur geringe Druckverluste. Das Schmiermittel (Öl) hat die für die jeweilige Verwendung passende Temperatur. Heißes Öl wird für die Flankenschmierung eingesetzt, und kühles Öl wird für die Lagerschmierung und -kühlung eingesetzt. Aufgrund des gegenüber dem Stand der Technik reduzierten Flüssigkeitsinventars ergibt sich eine schnellere Inbetriebnahme der Kreisprozessvorrichtung. Da gemäß dem beschriebenen Beispiel das in dem Ölabscheider 10 abgeschiedene Schmieröl unter hohem Druck steht, so dass es frei durch den Druck verursacht zu der Expansionsmaschine 30 strömen kann, besteht keine Notwendigkeit für das Bereitstellen einer weiteren Pumpeinrichtung für das Schmiermittel. Es kann jedoch in vorteilhafter Weise ein Druckreduzierventil (Regelventil) zwischen Ölabscheider und Expansionsmaschine eingesetzt werden, um etwa die bei unterschiedlichen Betriebspunkten auftretenden Volumenstromschwankungen des Schmiermittels auszuregeln.

Ein weiterer Vorteil ist, dass im Vergleich zum Stand der Technik ein geringeres Volumen pro Zeit durch den Ölabscheider 10 fließt, so dass dieser vergleichsweise kompakt ausgebildet werden kann, woraus sich eine Raumersparnis und Kostenersparnis ergeben. Weiterhin wird der Druckverlust nach der Expansionsmaschine 30 verringert und es kann so das Druckgefälle über die Expansionsmaschine 30 im Vergleich zur herkömmlichen Konfiguration mit einem der Expansionsmaschine 30 nachgeordneten Ölabscheider 10 vergrößert werden, so dass der Wirkungsgrad der Expansionsmaschine 30 erhöht werden kann.

Bei der konstruktiven Umsetzung der Erfindung ist ein Arbeitsmedium zu verwenden, das eine ausreichend große Mischungslücke aufweist. Das bedeutet, dass sich eine ölarme flüssige Phase und eine ölreiche flüssige Phase herausbilden. Geht man z.B. von einem reinen Kältemittel aus und fügt Öl hinzu, so kann dies abhängig von der Temperatur bis zu einem gewissen Prozentsatz im Arbeitsmittel gelöst werden. Steigert man die Ölkonzentration weiter, so bildet sich eine zweiphasige Mischung aus, die aus einer ölarmen und einer ölreichen flüssigen Phase besteht. Gibt man weiter Öl hinzu, so bildet sich schließlich eine einheitliche ölreiche Phase.

Beispielsweise kann das Arbeitsmittel in Form eines fluorierten Kohlenwasserstoffes, z.B. R134a, R245fa, und das Schmiermittel in Form eines Kältemittelöls bereitgestellt werden. Geeignete Kältemittelöle sind z.B. auf Polyalphaolefin-Basis (PAO, Basisflüssigkeit für Schmierstoffe, z.B. Rensio Synth 68 von Fuchs Europe Schmierstoffe GmbH) oder Alkylbenzol-Basis (z.B. Rensio SP 220 von Fuchs Europe Schmierstoffe GmbH) hergestellt. Das Schmieröl wird i.a. eine gegenüber dem Arbeitsmedium deutlich erhöhte Siedetemperatur aufweisen, so dass es nach dem Durchgang durch den Verdampfer 20 flüssig in Tröpfchenform in dem Arbeitsdampf des Arbeitsmediums vorliegt.

Die Inbetriebnahme eines Systems, in dem sich die zweiphasige Mischung aufgrund der Dichteunterschiede im Speisebehälter 70 z.B. nach längerem Stillstand oder auch aufgrund einer schnellen Trenngeschwindigkeit im Betrieb getrennt hat, ist jedoch problematisch. Im rechten Teil der Figur 3 ist eine solche Phasentrennung (Entmischung) im Speisebehälter 70 schematisch dargestellt, wobei M1 die ölarme Phase und M2 die ölreiche Phase bezeichnet, wohingegen im linken Teil der Figur 3 die zweiphasige Mischung M1+M2 während des Betriebs dargestellt ist. Bei einem konventionellen Speisebehälter, wie er in Kälteanlagen oder auch in ORC-Anlagen zum Einsatz kommt, wird das Arbeitsmedium am Boden abgezogen, somit würde im Falle einer Phasentrennung nur die ölarme Phase M1 zur Speisepumpe gelangen. Um dieses Problem zu lösen, kann der Speisebehälter um eine Absaugeinrichtung 71 erweitert werden, was z.B. eine Absauglanze sein kann, wie es in Figur 4 dargestellt ist. Die Absauglanze besitzt beispielsweise eine oder mehrere obere und eine oder mehrere untere Bohrungen, mit denen das Verhältnis der Volumenströme von ölreicher und ölarmer Phase definiert werden kann. An den Einlassöffnungen der Absauglanze stellt sich jeweils genau die Strömungsgeschwindigkeit ein, mit der der Druckverluste in der Ansauglanze ausgeglichen sind. Durch den Durchmesser der Bohrungen sowie deren Anzahl und Anordnung kann das Verhältnis der angesaugten Volumenströme eingestellt werden. Im unteren zur Speisepumpe führenden Rohrteil der Absauglanze mischen sich die beiden Phasen und werden im Schmiermittelabscheider wieder voneinander getrennt. Bei der beispielhaft genannten festen Absauglanze 71 werden bei Vorhandensein von zwei Phasen diese mit einem sich einstellenden Volumenverhältnis angesaugt.

Die Absaugeinrichtung kann jedoch konstruktiv auch auf andere Weise dargestellt werden. Es kann durch einen Schwimmer in einem beweglichen Aufbau bei Vorhandensein von zwei Phasen zumindest die obenauf schwimmende Phase abgesaugt werden. Es kann durch ein schaltbares Ventil bei Vorhandensein von zwei Phasen zumindest die obenauf schwimmende Phase abgesaugt werden. Es können durch ein durch den Volumenstrom angetriebenes Mischrad die beiden Phasen gemischt werden, so dass bei Vorhandensein von zwei Phasen diese gemischt angesaugt werden. Es können durch ein motorisch angetriebenes Mischrad die beiden Phasen gemischt werden, so dass bei Vorhandensein von zwei Phasen diese gemischt angesaugt werden.

Zusammenfassend betrifft die Erfindung eine Vorrichtung und ein Verfahren zur Abtrennung von Schmiermittel aus dem flüssigen Arbeitsmedium. Aus diesem Grund wird eine Arbeitsmittel-Öl-Paarung eingesetzt, bei der sich das Öl und das Arbeitsmittel nur geringfügig ineinander lösen. Deshalb kann in einem Schmiermittelabscheider das Öl für die Lagerschmierung und -kühlung in einer Expansionsmaschine abgeführt werden. Da es im Speisebehälter zu einer Entmischung kommen kann, muss durch eine Vorrichtung sichergestellt werden, dass in diesem Fall beide Phasen angesaugt werden, was z.B. durch eine Absauglanze realisiert werden kann.

## Patentansprüche

1. Verfahren zur Schmierung einer Expansionsmaschine in einer thermodynamischen Kreisprozessvorrichtung, wobei die Kreisprozessvorrichtung die Expansionsmaschine (30), eine Speisepumpe (50), einen Schmiermittelabscheider (10), einen Verdampfer (20), einen Kondensator (60) und ein Arbeitsmedium mit einem Arbeitsmittel und einem Schmiermittel umfasst, und wobei das Verfahren die Schritte umfasst:
Druckbeaufschlagen des Arbeitsmediums mit der Speisepumpe (50);
Liefern des druckbeaufschlagten Arbeitsmediums von der Speisepumpe (50) an den Schmiermittelabscheider (10);
Abscheiden von Schmiermittel aus dem Arbeitsmedium mit dem Schmiermittelabscheider (10);
Liefern zumindest eines Teils des abgeschiedenen Schmiermittels vom Schmiermittelabscheider (10) an die Expansionsmaschine (30);
Liefern des von Schmiermittel abgereicherten Arbeitsmediums von dem Schmiermittelabscheider (10) an den Verdampfer (20);
Verdampfen des von Schmiermittel abgereicherten Arbeitsmediums in dem Verdampfer (20);
Liefern des verdampften Arbeitsmediums an die Expansionsmaschine (30);
Liefern des Arbeitsmediums von der Expansionsmaschine (30) an den Kondensator (60);
Verflüssigen des Arbeitsmediums mit dem Kondensator (60); und
Liefern des verflüssigten Arbeitsmediums von dem Kondensator (60) an die Speisepumpe (50);
**dadurch gekennzeichnet, dass**
mit dem Schmiermittelabscheider (10) lediglich ein Teil des Schmiermittels aus dem Arbeitsmedium abgeschieden wird, sodass das in dem abgereicherten Arbeitsmedium verbleibende Schmiermittel aufeinander abwälzende oder gleitende Teile der Arbeitskammer der Expansionsmaschine (30) schmiert.

2. Das Verfahren gemäß Anspruch 1, wobei die Kreisprozessvorrichtung weiterhin einen Speisebehälter (70) umfasst, und wobei der Schritt des Lieferns des verflüssigten Arbeitsmediums von dem Kondensator (60) an die Speisepumpe (50) die Teilschritte (i) Liefern des verflüssigten Arbeitsmediums von dem Kondensator (60) an den Speisebehälter (70) und (ii) Liefern des Arbeitsmediums vom Speisebehälter (70) an die Speisepumpe (50) umfasst.

3. Das Verfahren gemäß Anspruch 2, in dem das Liefern des Arbeitsmediums vom Speisebehälter (70) an die Speisepumpe (50) das gleichzeitige Absaugen einer schmiermittelarmen und einer schmiermittelreichen Phase des Arbeitsmediums aus dem Speisebehälter (70) oder ein Mischen einer schmiermittelarmen und einer schmiermittelreichen Phase des Arbeitsmediums im Speisebehälter (70) umfasst.

4. Das Verfahren gemäß einem der vorhergehenden Ansprüche, in dem das durch den Kondensator (60) verflüssigte Arbeitsmedium in Form einer Suspension aus Arbeitsmittel und Schmiermittel vorliegt, insbesondere wobei keine oder nur eine geringfügige Lösung von weniger als 15%, vorzugsweise von weniger als 10%, höchstvorzugsweise von weniger als 5% Schmiermittel im Arbeitsmittel stattfindet.

5. Das Verfahren gemäß einem der vorhergehenden Ansprüche, in dem das abgeschiedene Schmiermittel aufgrund der Druckbeaufschlagung, insbesondere direkt und/oder ohne gepumpt zu werden, zu Schmierstellen der Expansionsmaschine (30), insbesondere zu einem Lager der Expansionsmaschine (30), strömt, und wobei vorzugsweise eine Regelung eines Volumenstroms des Schmiermittels zur Expansionsmaschine (30) erfolgt.

6. Das Verfahren gemäß einem der vorhergehenden Ansprüche, mit dem weiteren Schritt: Reduzieren einer Strömungsgeschwindigkeit des Arbeitsmediums in dem Schmiermittelabscheider (10).

7. Das Verfahren gemäß einem der vorhergehenden Ansprüche, in dem das Arbeitsmittel in Form eines organischen Arbeitsmittels bereitgestellt wird, wobei das Arbeitsmittel insbesondere einen fluorierten Kohlenwasserstoff umfasst oder daraus besteht und/oder das Schmiermittel insbesondere ein Kältemittelöl umfasst oder daraus besteht.

8. Thermodynamische Kreisprozessvorrichtung, umfassend:
eine Speisepumpe (50), die dazu ausgebildet ist, ein Arbeitsmedium mit Druck zu beaufschlagen;
einen Schmiermittelabscheider (10), der dazu ausgebildet ist, im Arbeitsmedium enthaltenes Schmiermittel aus dem Arbeitsmedium abzuscheiden;
einen Verdampfer (20), der dazu ausgebildet ist, das von Schmiermittel abgereicherte Arbeitsmedium zu verdampfen;
eine Expansionsmaschine (30); und
einen Kondensator (60), der dazu ausgebildet ist, das Arbeitsmedium zu verflüssigen;
wobei die Kreisprozessvorrichtung dazu ausgebildet ist:
zumindest einen Teil des abgeschiedenen Schmiermittels vom Schmiermittelabscheider (10) an die Expansionsmaschine (30) zu liefern;
das von Schmiermittel abgereicherte Arbeitsmedium von dem Schmiermittelabscheider (10) an den Verdampfer (20) zu liefern;
das von Schmiermittel abgereicherte Arbeitsmedium von dem Verdampfer (20) an die Expansionsmaschine (30) zu liefern; und
das Arbeitsmedium von der Expansionsmaschine (30) an den Kondensator (60) zu liefern;
**dadurch gekennzeichnet, dass**
der Schmiermittelabscheider (10) dazu ausgebildet ist, lediglich einen Teil des Schmiermittels aus dem Arbeitsmedium abzuscheiden, in der Art, dass in dem an den Verdampfer (20) gelieferten Arbeitsmedium nach Abscheiden des einen Teils des Schmiermittels eine Menge an Schmiermittel verbleibt, so dass eine Schmierung aufeinander abwälzender oder gleitender Teile der Arbeitskammer der Expansionsmaschine (30) erreicht werden kann.

9. Die Kreisprozessvorrichtung gemäß Anspruch 8, in der die Kreisprozessvorrichtung weiterhin einen Speisebehälter (70) umfasst, und wobei die Kreisprozessvorrichtung dazu ausgebildet ist, das verflüssigte Arbeitsmedium von dem Kondensator (60) an den Speisebehälter (70) zu liefern und das Arbeitsmedium vom Speisebehälter (70) an die Speisepumpe (50) zu liefern.

10. Die Kreisprozessvorrichtung gemäß Anspruch 9, wobei eine Absaugvorrichtung zum Absaugen zumindest einer oben schwimmenden, schmiermittelreichen Phase des Arbeitsmediums in dem Speisebehälter (70) vorgesehen ist oder wobei eine Absaugvorrichtung (71), insbesondere eine Absauglanze, mit einer Vielzahl von Bohrungen vorgesehen ist, die derart angeordnet sind, dass gleichzeitig die oben schwimmende, schmiermittelreiche Phase und eine darunter liegende schmiermittelarme Phase des Arbeitsmediums aus dem Speisebehälter (70) abgesaugt werden können, oder wobei eine Mischvorrichtung zum Mischen einer schmiermittelarmen und einer schmiermittelreichen Phase des Arbeitsmediums im Speisebehälter (70) vorgesehen ist.

11. Die Kreisprozessvorrichtung gemäß einem der Ansprüche 8 bis 10, in der die Kreisprozessvorrichtung eine Organic-Rankine-Cycle-Vorrichtung ist und/oder in der die Expansionsmaschine (30) aus der Gruppe ausgewählt wird, die aus einer Kolbenexpansionsmaschine, Schraubenexpansionsmaschine, einem Scrollexpander, einer Flügelzellenmaschine und einem Rootsexpander besteht.

12. Die Vorrichtung gemäß einem der Ansprüche 8 bis 11, weiterhin eine Rohrleitung umfassend, in der das in dem Schmiermittelabscheider (10) abgeschiedene Schmiermittel zu Schmierstellen der Expansionsmaschine (30), insbesondere zu einem Lager der Expansionsmaschine (30), geleitet wird, und wobei die Rohrleitung vorzugsweise ein Regelventil zur Volumenstromregelung des Schmiermittels aufweist.

13. Dampfkraftwerk, das die Vorrichtung gemäß einem der Ansprüche 8 bis 12 umfasst.

## Claims

1. Method for lubricating an expansion machine in a thermodynamic cycle device, wherein the cycle device comprises the expansion machine (30), a feed pump (50), a lubricant separator (10), an evaporator (20), a condenser (80) and a working medium including a working substance and a lubricant, and wherein the method comprises the following steps:
pressurizing the working medium by the feed pump (50);
supplying the pressurized working medium from the feed pump (50) to the lubricant separator (10);
separating lubricant from the working medium by the lubricant separator (10);
supplying at least a portion of the separated lubricant from the lubricant separator (10) to the expansion machine (30);
supplying the working medium depleted of lubricant from the lubricant separator (10) to the evaporator (20);
evaporating the working medium depleted of lubricant in the evaporator (20);
supplying the evaporated working medium to the expansion machine (30);
supplying the working medium from the expansion machine (30) to the condenser (60);
liquefying the working medium by the condenser (60); and
supplying the liquefied working medium from the condenser (60) to the feed pump (50),
**characterized in that**
just a portion of the lubricant is separated by the lubricant separator (10) from the working medium, so that the lubricant remaining in the depleted working medium lubricates parts of the working chamber of the expansion machine (30) that roll upon or glide along one another.

2. The method according to claim 1, wherein the cycle device further comprises a feed container (70), and wherein the step of supplying the liquefied working medium from the condenser (60) to the feed pump (50) comprises the sub-steps of (i) supplying the liquefied working medium from the condenser (60) to the feed container (70), and (ii) supplying the working medium from the feed container (70) to the feed pump (50).

3. The method according to claim 2, wherein the supplying of the working medium from the feed container (70) to the feed pump (50) comprises the simultaneous suction of a lubricant-poor and a lubricant-rich phase of the working medium from the feed container (70), or a mixing of a lubricant-poor and a lubricant-rich phase of the working medium in the feed container (70).

4. The method according to one of the preceding claims, wherein the working medium liquefied by the condenser (60) is available in the form of a suspension of working substance and lubricant, wherein in particular no or only a slight dissolution of less than 15%, preferably less than 10%, even more preferably less than 5% of lubricant in the working substance takes place.

5. The method according to one of the preceding claims, wherein on account of the pressurization, the separated lubricant flows, in particular directly and/or without pumping, to lubricating points of the expansion machine (30), in particular to a bearing of the expansion machine (30), and wherein preferably a controlling of a volume flow of the lubricant to the expansion machine (30) is realized.

6. The method according to one of the preceding claims, comprising the further step: reducing a flow rate of the working medium in the lubricant separator (10).

7. The method according to one of the preceding claims, in which the working substance is provided in the form of an organic working substance, wherein the working medium comprises in particular a fluorinated hydrocarbon or is made thereof and/or the lubricant comprises in particular a refrigerant oil or is made thereof.

8. Thermodynamic cycle device comprising:
a feed pump (50) for pressurizing a working medium;
a lubricant separator (10) for separating lubricant contained in the working medium from the working medium;
an evaporator (20) for evaporating the working medium depleted of lubricant;
an expansion machine (30); and
a condenser (60) for liquefying the working medium,
wherein the cycle device is adapted
to supply at least a portion of the separated lubricant from the lubricant separator (10) to the expansion machine (30);
to supply the working medium depleted of lubricant from the lubricant separator (10) to the evaporator (20);
to supply the working medium depleted of lubricant from the evaporator (30) to the expansion machine (30), and
to supply the working medium from the expansion machine (30) to the condenser (60),
**characterized in that**
the lubricant separator (10) is adapted to separate just a portion of the lubricant from the working medium such that an amount of lubricant remains in the working medium supplied to the evaporator (20) after separation of the one portion of the lubricant, thereby enabling lubrication of parts of the working chamber of the expansion machine (30) that roll upon or glide along one another.

9. The cycle device according to claim 8, in which the cycle device further comprises a feed container (70), and wherein the cycle device is adapted to supply the liquefied working medium from the condenser (60) to the feed container (70), and to supply the working medium from the feed container (70) to the feed pump (50).

10. The cycle device according to claim 9, wherein a suction device is provided for sucking in the feed container (70) at least a lubricant-rich phase of the working medium floating at the top, or wherein a suction device (71), in particular a suction lance, is provided with a plurality of bores that are arranged for simultaneously sucking the lubricant-rich phase floating at the top and an underlying lubricant-poor phase of the working medium from the feed container (70), or wherein a mixing device is provided for mixing a lubricant-poor and a lubricant-rich phase of the working medium in the feed container (70).

11. The cycle device according to one of claims 8 to 10, in which the cycle device is an Organic Rankine Cycle device and/or in which the expansion machine (30) is selected from the group consisting of a piston expansion machine, screw expansion machine, a scroll expander, a vane-type machine and a Roots expander.

12. The cycle device according to one of claims 8 to 11, further comprising a conduit in which the lubricant separated in the lubricant separator (10) is conducted to lubricating points of the expansion machine (30), in particular to a bearing of the expansion machine (30), and wherein the conduit is preferably provided with a flow control valve for controlling the volume flow of the lubricant.

13. Steam power plant comprising the device according to one of claims 8 to 12.

## Revendications

1. Procédé de lubrification d'une machine de détente dans un dispositif à cycle thermodynamique, le dispositif à cycle thermodynamique comprenant la machine de détente (30), une pompe d'alimentation (50), un séparateur de lubrifiant (10), un évaporateur (20), un condenseur (60) et un fluide de travail avec un agent de travail et un lubrifiant, et le procédé comprenant les étapes suivantes :
la mise en pression du fluide de travail à l'aide de la pompe d'alimentation (50) ;
la fourniture du fluide de travail sous pression de la pompe d'alimentation (50) au séparateur de lubrifiant (10) ;
la séparation de lubrifiant du fluide de travail à l'aide du séparateur de lubrifiant (10) ;
la fourniture d'au moins une partie du lubrifiant ayant été séparé, du séparateur de lubrifiant (10) à la machine de détente (30) ;
la fourniture du fluide de travail appauvri en lubrifiant du séparateur de lubrifiant (10) à l'évaporateur (20) ;
la vaporisation du fluide de travail appauvri en lubrifiant, dans l'évaporateur (20) ;
la fourniture du fluide de travail évaporé à la machine de détente (30) ;
la fourniture du fluide de travail de la machine de détente (30) au condenseur (60) ;
la liquéfaction du fluide de travail avec le condenseur (60) ; et
la fourniture du fluide de travail liquéfié du condenseur (60) à la pompe d'alimentation (50) ;
**caractérisé**
**en ce qu'**à l'aide du séparateur de lubrifiant (10), seule une partie du lubrifiant est séparée du fluide de travail, de sorte que le lubrifiant résiduel du fluide de travail appauvri, assure la lubrification de pièces de la chambre de travail de la machine de détente (30), qui roulent ou glissent les unes sur les autres.

2. Le procédé selon la revendication 1, d'après lequel le dispositif à cycle comprend, en outre, un réservoir d'alimentation (70), et d'après lequel l'étape de la fourniture du fluide de travail liquéfié du condenseur (60) à la pompe d'alimentation (50) comprend les étapes partielles (i) de la fourniture du fluide de travail liquéfié du condenseur (60) au réservoir d'alimentation (70), et (ii) de la fourniture du fluide de travail du réservoir d'alimentation (70) à la pompe d'alimentation (50).

3. Le procédé selon la revendication 2, d'après lequel la fourniture du fluide de travail du réservoir d'alimentation (70) à la pompe d'alimentation (50) comprend l'aspiration simultanée d'une phase pauvre en lubrifiant ou d'une phase riche en lubrifiant du fluide de travail du réservoir d'alimentation (70), ou bien un mélange d'une phase pauvre en lubrifiant et d'une phase riche en lubrifiant du fluide de travail dans le réservoir d'alimentation (70).

4. Le procédé selon l'une des revendications précédentes, d'après lequel le fluide de travail liquéfié par le condenseur (60) se présente sous la forme d'une suspension constituée d'agent de travail et de lubrifiant, et notamment d'après lequel n'a lieu aucune ou a lieu seulement une très légère dissolution de moins de 15%, de préférence de moins de 10%, et de manière particulièrement préférée de moins 5% du lubrifiant dans le fluide de travail.

5. Le procédé selon l'une des revendications précédentes, d'après lequel le lubrifiant séparé, en raison de la mise en pression, s'écoule notamment directement et/ou sans être pompé, vers des zones à lubrifier de la machine de détente (30), notamment un palier de la machine de détente (30), et d'après lequel on effectue de préférence une régulation du débit volumique du lubrifiant vers la machine de détente (30).

6. Le procédé selon l'une des revendications précédentes, comprenant l'étape supplémentaire suivante : la réduction d'une vitesse d'écoulement du fluide de travail dans le séparateur de lubrifiant (10).

7. Le procédé selon l'une des revendications précédentes, d'après lequel l'agent de travail est fourni sous la forme d'un agent de travail organique, l'agent de travail comprenant en particulier un hydrocarbure fluoré ou étant constitué de celui-ci et/ou le lubrifiant comprenant en particulier une huile frigorigène ou étant constitué de celle-ci.

8. Dispositif à cycle thermodynamique comprenant :
une pompe d'alimentation (50), qui est configurée pour mettre en pression un fluide de travail ;
un séparateur de lubrifiant (10), qui est configuré pour séparer du fluide de travail, un lubrifiant contenu dans le fluide de travail ;
un évaporateur (20), qui est configuré pour assurer la vaporisation du fluide de travail appauvri en lubrifiant ;
une machine de détente (30) ; et
un condenseur (60), qui est configuré pour liquéfier le fluide de travail ;
le dispositif à cycle étant configuré pour :
fournir au moins une partie du lubrifiant ayant été séparé, du séparateur de lubrifiant (10) à la machine de détente (30) ;
fournir le fluide de travail appauvri en lubrifiant du séparateur de lubrifiant (10) à l'évaporateur (20) ;
fournir le fluide de travail appauvri en lubrifiant de l'évaporateur (20) à la machine de détente (30) ; et
fournir le fluide de travail de la machine de détente (30) au condenseur (60) ;
**caractérisé en ce que**
le séparateur de lubrifiant (10) est configuré pour ne séparer qu'une partie du lubrifiant du fluide de travail de manière à ce que dans le fluide de travail fourni à l'évaporateur (20) après la séparation de ladite une partie du lubrifiant, il reste une quantité résiduelle de lubrifiant, de sorte qu'il est possible d'obtenir une lubrification de pièces de la chambre de travail de la machine de détente (30), qui roulent ou glissent les unes sur les autres.

9. Le dispositif à cycle selon la revendication 8, dans lequel le dispositif à cycle comprend en outre un réservoir d'alimentation (70), et dans lequel le dispositif à cycle est configuré pour fournir le fluide de travail liquéfié du condenseur (60) au réservoir d'alimentation (70), et pour fournir le fluide de travail du réservoir d'alimentation (70) à la pompe d'alimentation (50).

10. Le dispositif à cycle selon la revendication 9, dans lequel il est prévu un dispositif d'aspiration pour aspirer au moins une partie d'une phase plus riche en lubrifiant du fluide de travail surnageant sur le haut dans le réservoir d'alimentation (70), ou bien dans lequel il est prévu un dispositif d'aspiration (71), notamment une lance d'aspiration avec une pluralité de perçages, qui sont agencés de manière à pouvoir aspirer simultanément la phase riche en lubrifiant surnageant sur le dessus et une phase pauvre en lubrifiant située en-dessous du fluide de travail du réservoir d'alimentation (70), ou bien dans lequel il est prévu un dispositif de mélange destiné à mélanger une phase pauvre en lubrifiant et une phase riche en lubrifiant du fluide de travail dans le réservoir d'alimentation (70).

11. Le dispositif à cycle selon l'une des revendications 8 à 10, dans lequel le dispositif à cycle est un dispositif à cycle de Rankine organique, et/ou dans lequel la machine de détente (30) est choisie parmi celle du groupe constitué d'une machine de détente à pistons, d'une machine de détente à vis, d'une unité de détente à élément en spirale dite unité Scroll, d'une machine à cellules semi-rotatives et d'une unité de détente à lobes dite de Roots.

12. Le dispositif à cycle selon l'une des revendications 8 à 11, comprenant, en outre, une conduite tubulaire dans laquelle le lubrifiant ayant été séparé dans le séparateur de lubrifiant (10), est acheminé vers des zones de lubrification de la machine de détente (30), notamment vers un palier de la machine de détente (30), et la conduite tubulaire présentant de préférence une vanne de régulation pour la régulation du débit volumique du lubrifiant.

13. Centrale à vapeur qui comprend le dispositif selon l'une des revendications 8 à 12.
